# EUROPÄISCHE PATENTSCHRIFT

(11) **EP 1 495 193 B1**
(45) Veröffentlichungstag und Bekanntmachung des Hinweises auf die Patenterteilung: **20.09.2006**
(21) Anmeldenummer: 02758162.8
(22) Anmeldetag: 27.08.2002
(51) Int. Cl.: E04B 2/74

(54) **WANDELEMENT**
WALL ELEMENT
ELEMENT MUR

(30) Priorität: 16.04.2002 DE 20205989 U
(43) Veröffentlichungstag der Anmeldung: 12.01.2005
(73) Patentinhaber: Göpfert, Janine, 99094 Erfurt (DE); Göpfert, Christin, 99094 Erfurt (DE)
(72) Erfinder: GÖPFERT, Joachim, 99094 Erfurt (DE)
(74) Vertreter: Liedtke, Klaus
(86) Internationale Anmeldenummer: PCT/DE2002/003132
(87) Internationale Veröffentlichungsnummer: WO 2003/087488

(56) Entgegenhaltungen:
- WO-A-00/24980
- WO-A-01/44594
- DE-U- 20 108 303
- GB-A- 302 951
- GB-A- 2 101 202
- US-A- 5 069 263
- US-A- 6 128 876
- US-A1- 2001 029 707
- US-B1- 6 253 517

## Beschreibung

Die Erfindung betrifft ein Wandelement, mit einem Grundgestell, das von einem umlaufenden Rahmen gebildet wird, an dem senkrechte Wandflächen mit flächenhaften Verkleidungselementen und waagerechte Trägerelementen angeordnet sind.

Das Wandelement kann bevorzugt für Präsentationen, Ausstellungen und in Verkaufseinrichtungen eingesetzt werden.

Im Stand der Technik sind Wandelemente in vielfältigen Ausführungsformen bekannt. Bei allen diesen Bauteilen ist nachteilig, dass der ästhetische Eindruck durch sichtbare Verbindungselemente, die das Grundgestell des Rahmens mit Trägerelementen oder Anschlussteilen verbinden, stören.

Eines der aus dem Stand der Technik bekannten Wand-elemente ist in WO-A-0024980 offenbart.

Der Erfindung liegt die Aufgabe zugrunde ein Wandelement der eingangs genannten Art anzugeben, das Verbindungen mit Trägerelementen sowie mit benachbarten Elementen ermöglicht, ohne dass Verbindungsstellen sichtbar sind, wobei bei gegeneinander schwenkbaren benachbarten Anschlussteilen ein fugenloses Anfügen der Anschlussteile ermöglicht wird und in der Ausgangsstellung, das heißt in fluchtender Stellung der schwenkbaren Bauteile keine Verbindungsteile sichtbar sind.

Erfindungsgemäß wird die Aufgabe mit einer Anordnung gelöst, welche die in Anspruch 1 angegebenen Merkmale enthält.

Vorteilhafte Ausgestaltungen sind in den Unteransprüchen angegeben.

Die Anordnung ermöglicht die Verbindung mit waagerechten Trägerelementen, wie Holzpaneelen, Glasscheiben und dergleichen, sowie mit Roll- oder Standfüßen und mit Wand- oder Deckenbefestigungen. Besonders vorteilhaft ist dabei, dass die Verbindungsstellen nicht sichtbar sind. Die Anordnung wird daher hohen ästhetischen Ansprüchen gerecht.

Die Erfindung wird im Folgenden anhand von Ausführungsbeispielen näher erläutert.

In den zugehörigen Zeichnungen zeigen:
- Figur 1: eine schematische Darstellung der Gesamtanordnung in zwei Ansichten,
- Figur 2: die Gestaltung der Verbindungsstelle mit einem Trägerelement,
- Figur 3: die Einzelheiten der Verbindungsstelle eines Träger-Elementes am Rahmen,
- Figur 4: die Gestaltungsart für die Klemmbaugruppe an der Verbindungsstelle in vier Ansichten und in perspektivische Darstellung,
- Figur 5: die Verbindung benachbarter Wandelemente mit Hilfe eines Aumahmewürfel,
- Figur 6: die Gestaltung eines Aufnahmewürfels in zweiAnsichten und in perspektivische Darstellung,
- Figur 7: die Gestaltung einer Ecke für die Anordnung mit einem schwenkbaren Anschlussteil,
- Figur 8: die Schnittdarstellung des Anschlussteils für eine schwenkbare Anordnung in der Ausgangsstellung,
- Figur 9: die Anordnung nach Figur 8 in einer um 90° geschwenkten Stellung,
- Figur 10: die Anordnung nach Figur 8 in einer in die entgegengesetzte Richtung um 90° geschwenkten Stellung,
- Figur 11: eine Anordnung mit einem Gelenk mit automatischer Anlagesicherung in Ausgangsstellung.,
- Figur 12: eine Ausführung für ein Befestigungselement zur Aufnahme großer Kräfte in perspektivischer Darstellung,
- Figur 13: die Rückansicht des Befestigungselementes gemäß Figur 12
- und Figur 14: die Draufsicht des Befestigungselementes gemäß Figur 12.

**Figur 1** erläutert den Aufbau der Gesamtanordnung. Hierzu ist eine Vorderansicht sowie die Schnittdarstellung einer Seitenansicht gezeigt. Bei dem dargestellten Wandelement sind an einem umlaufenden Rahmen 6 drei Trägerelemente 4 mit der Wand verbunden, wobei diese nach vom aus der Wand herausragen. Der Rahmen 6 bildet ein Rechteck, dessen Seiten aus Vierkantrohrprofilen bestehen. Die Verbindung der Trägerelemente 4 mit der Wand erfolgt dabei so, dass die Verbindungsstellen, mit denen die Trägerelemente 4 am Wandelement befestigt sind, weder bei Betrachtung von vom noch bei Betrachtung von hinten sichtbar sind. Zwischen den Trägerelementen 4 sind am Wandelement senkrechte Verkleidungselemente 3 angeordnet.

Wie aus **Figur 2** ersichtlich ist, sind an die Innenflächen des Rahmens 6 mit Aufnahmeschienen 7 verbunden, an denen Verbindungseinrichtungen 5 angebracht sind, die höhenverstellbar sind und in jeder gewünschten Position mit der jeweiligen Aufnahmeschiene 7 durch eine Befestigungseinrichtung 8 gesichert werden kann.

**Figur 3** zeigt eine Ausführungsfonn für eine stufenlos höhenverstellbare Verbindungsstelle. Hierbei besteht die Aufnalnneschiene 7 aus einem rechteckigen Rohrprofil, welches mit einem durchgehenden senkrechten Schlitz versehen ist. In diesem Schlitz befindet sich ein mit einem Gewinde versehenes Sicherungsteil 8, das in der Aufnahmeschiene 7 gleiten kann, von der Aufnahmeschiene 7 aber am Verdrehen gehindert wird. Dadurch kann das Halteteil 10 stufenlos in der gewünschten Höhe positioniert werden und ihre Lage danach mit einer in das Sicherungsteil 8 eingreifenden Befestigungsschraube 9 gesichert werden.

Eine vorteilhafte Ausführungsform für die Verbindungseinrichtung 5 ist in **Figur 4** in mehreren Ansichten erläutert. Die Verbindungseinrichtung 5 enthält ein waagerechtes Auflageteil, das mit einem Schlitz versehen ist, in dem ein Klemmteil durch zwei Schrauben bewegt werden kann, so dass das Trägerelement 4 stabil und sicher gegen unbeabsichtigtes lösen geklemmt werden kann. Die Verbindungseinrichtung 5 weist ferner einen U-förmigen Ansatz auf, der die Aufnahmeschiene 7 teilweise umschließt und so die Auflagekräfte des Trägerelementes 4 auf die Aufnalnneschiene 7 und auf den Rahmen 6 überträgt. Diese Gestaltung der Verbindungsstelle gestattet eine nicht sichtbare und konsolenfreie Anordnung der Trägerelemente 4 im komplett montierten Rahmen. Dabei ist selbst eine Durchdringung des Trägerelementes 4 hinter die Wandfläche möglich, ohne dass die Verbindung sichtbar ist. Mit Hilfe der Befestigungsschraube 9 wird die Lage der Verbindungseinrichtung 5 gesichert.

In den **Figuren 5 bis 7** ist eine Ausführung für ein Befestigungselement dargestellt, das zur Aufnahme großer Kräfte geeignet ist, mit dem am Wandelement sogar Möbelelemente 19, wie Schreibtischplatten, Schrankteile und dergleichen befestigt werden können.

Wie aus den Figuren ersichtlich, ist das Halteteil 10 als sehr stabiles massiv ausgeführtes Metallteil ausgebildet, welches an seiner Rückseite eine Ausfräsung aufweist, in der eine Zwischenplatte 18 versenkt angeordnet ist. An der Gegenseite ist das Halteteil 10 mit einer Nut versehen, die die Aufnahmeschiene 7 formschlüssig umfasst. Das Halteteil 10 ist mit einer stabilen Befestigung an der Aufnahmeschiene 7 und/oder am Rahmen 6 fixiert. Die Zwischenplatte 18 ist am Halteteil 10 mit drei Senkschrauben gesichert. An dieser Zwischenplatte 18 können die Möbelelemente 19 befestigt werden. Im dargestellten Bespiel liegt das Möbelelement 19 mit einer vorspringenden Kante auf der oberen Fläche des Halteteils 10 auf. Zusätzlich sind im Halteteil 10 zwei Bohrungen 18.1 angebracht, die zur Aufnahme von Schrauben dienen, mit denen die Möbelelemente 19 an der Zwischenplatte 18 angeschraubt werden. Die Breite des Möbelelementes 19 entspricht dem Abstand zweier benachbarter Rahmenprofile 6, so dass keine offenen Flächen oder Befestigungsteile sichtbar sind.

**Figur 8** zeigt die Gestaltung einer Verbindungsmöglichkeit des Rahmens 6 mit Anschlussteilen. An den Ecken des Rahmens 6 ist am Ende des Rohrprofiles ein Halteteil 10 befestigt an dem ein Aufnahmewürfel 1 angeordnet, der das Ankoppeln von Anschlussteile ermöglicht und die Abdeckprofile 2 aufnimmt. Der Aufnahmewürfel 1 ist am Halteteil 10 durch eine Schraubverbindung befestigt.. Mit dem Aufnahmewürfel 1 können verschiedene Baugruppen an ein Wandelement angekoppelt werden. Insbesondere ist es damit möglich, mehrere Wandelementen untereinander zu Verbinden. Diese Kopplung kann starr durch Einhängen oder beweglich mit einem Schamiergelenk erfolgen. Besonders vorteilhaft ist auch dabei, dass die Einhäugung und das Gelenk im angebauten Zustand unsichtbar bleiben. Zum waagerechten Ausrichten des Wandelementes befinden sich an den unteren Ecken des Rahmens 6 Aufnahmewürfel, die mit einem verstellbaren Fuß 1.1 versehen sind. In der dargestellten Anordnung ist im Aufnahmewürfel 1 ein Doppelgelenkhebel 1.2 gelagert, mit dem ein benachbartes Wandelement schwenkbar an den Aufnahmewürfel 1 und damit an des jeweilige Wandelement angebracht werden kann.

Eine vorteilhafte Ausführungsform für den Aufnahmewürfel 1 ist in **Figur 9** dargestellt. An einer unteren Außenfläche seines würfelförmigen Grundkörpers ist der Fuß 1.1 höhenverstellbar eingeschraubt und an der gegenüberliegenden Außenfläche befindet sich das in das Profil des Rahmens 6 passend einschiebbare Ansatzteil 1.2, das mit einer zylinderförmigen Öffnung versehen ist, die zur Befestigung am Rahmen 6 dient. Ein abgewinkeltes Einhängeteil 1.4 ist mit zylindrischen Zapfen versehen, die in am Grundkörper angebrachte Bohrungen 1.5 eingreifen. Das Einhängeteil 1.4 dient zur stabilen Befestigung benachbarter Wandelemente

**Figur 10** zeigt eine Ausführungsform für einen Aufnahmewürfel 1, der die gelenkige Ankoppelung eines Anschlussteiles ermöglicht. An der Außenseite des Aufnahmewürfels 1 ist hierzu der Doppelgelenkhebel 1.4 angeordnet, bei dem ein Schenkel im Aufnahmewürfel 1 versenkt werden kann und der andere Schenkel mit dem anzukoppelnden Anschlussteil fest verbunden wird. Auf diese Weise wird ein Schwenken des Anschlussteiles nach beiden Richtungen um 90° ermöglicht, wobei die Lagerstellen mindestens beim Betrachten vom Innenbereich des Winkels unsichtbar bleiben.

Die **Figuren 11 bis 14** erläutern eine vorteilhafte Ausführung für die Gestaltung der gelenkigem Verbindung, die ein selbsttägiges Schließen von Spalten zwischen benachbarten Wandelementen ermöglicht, welche üblicherweise bei der Schwenkbewegung auftreten.

In **Figur 11** ist ein Anwendungsbeispiel dargestellt, bei dem ein benachbartes Anschlussteil 11 durch eine gelenkige Verbindung an das Wandelement gekoppelt ist. In dieser Figur befindet sich das Scharnier in der Ausgangsstellung. Das Anschlussteil 11 steht dabei fluchtend zum Rahmen 6, in dem der Aufnahmewürfel 1 angebracht ist. Das Anschlussteil 11 ist mit einem dem Doppelgelenkhebel 1.2 über ein Zwischenteil 12 verbunden. Im Zwischenteil 12 befindet sich das Gleitelement 13, welches gegenüber dem Doppelgelenkhebel 1.2 längsverschieblich ist. Die Verschiebung wird durch eine Gleitführung ermöglicht. Das Gleitelement 13 ist mit Hilfe einer Befestigungsschraube mit dem Zwischenteil 12 und damit auch mit dem benachbarten Anschlussteil 11 fest verbunden.

In **Figur 12** ist die Anordnung im Zustand nach einer Schwenkung des Anschlussteils 11 um 90° nach oben dargestellt. In der hier dargestellten Stellung musste bei der Bewegung aus der Ruhelage heraus, eine Rast überwunden werden. Hierzu muss das Anschlussteil 11 bei der Schwenkung in beiden Richtungen eine durch die Rastfeder 1.6 erzeugte Haltekraft überwinden. Der Doppelgelenkhebel 1.3 ist hierzu mit einer Rastnase versehen, der in eine an der Rastfeder 1.6 angebrachten Vertiefung einrastet. Die Rast sichert, dass bei bei Schwenkungen in beiden Richtungen immer eine Anlage des Anschlussteils 11 am Rahmen 6 erreicht wird.

**Figur 13** erläutert den Zustand nach einer Schwenkung des Anschlussteils 11 um 90° in die entgegengesetzte Richtung.

Wie den Figuren zu entnehmen ist, sind sowohl im Ausgangszustand als auch in den beiden um 90° geschwenkten Stellungen keine Spalte zwischen den zu schwenkenden Bauteilen sichtbar. Vorteilhaft ist dabei auch, dass an einer Seite der Anordnung die Gelenkteile ebenfalls unsichtbar bleiben, was insbesondere bei der rechtwinkligen Aufstellung von Wandelementen wichtig ist.

Bei der in den Figuren 11 bis 13 erläuterten Ausführung kann ein nach dem Schwenken entstehender Spalt durch manuelles Heranrücken der gegeneinander geschwenkten Bauteile geschlossen werden.

In **Figur 14** ist eine Ausführungsform für ein Gelenk dargestellt, das eine automatische Anlagesicherung der beiden gegeneinander schwenkbaren Teile in jeder Position gewährleistet. Bei dieser Ausführung ist im Anschlussteil 11 ein Halteteil befestigt, an dem der anschlussteilseitige Aufnahmestift 16.1 angeordnet ist. Im Aufnahmewürfel 1 befindet sich der wandseitige Aufnahmestift 16.2. Die beiden Aufhahmestifte 16.1 und 16.2 sind durch ein elastisches Zugelement 17 verbunden, vorzugsweise durch eine Feder oder ein Gummiband. Im dargestellten Fall werden sie von einem endlosen Gummiband umschlossen. Die Aufnahmestifte 16.1 und 16.2 werden von diesem aneinander gezogen. Damit werden auch die beiden gelenkig verbundenen Teile soweit gegenseitig angezogen, dass ihre Berührungsflächen ohne einen sichtbaren Spalt aneinander anliegen.

### BEZUGSZEICHENLISTE

- 1: Aufnahmewürfel
1.1 Fuß
1.2 Ansatzteil
1.3 Doppelgelenkhebel
1.4 Einhängeteil
1.5 Bohrung
1.6 Rastfeder
- 2: Abdeckprofil
- 3: Verkleidungselement
- 4: Trägerelement
- 5: Verbindungseinrichtung
- 6: Rahmen
- 7: Aufnahmeschiene
- 8: Sicherungsteil
- 9: Befestigungsschraube
- 10: Halteteil
- 11: benachbartes Anschlussteil
- 12: Zwischenteil
- 13: Gleitelement
- 14: Druckfeder
- 15: Halteteil
- 16: Aufnahmestift
16.1 anschlussteilseitiger Aufnahmestift
16.2 wandseitiger Aufnahmestift
- 17: elastisches Zugelement
- 18: Zwischenplatte
- 19: Möbelelement

## Patentansprüche

1. Wandelement, mit einem Grundgestell, das von einem umlaufenden Rahmen (6) gebildet wird, an dem senkrechte Wandflächen mit flächenhaften Verkleidungselementen (3) und waagerechte Trägerelementen (4) angeordnet sind, wobei an den inneren Flächen des Rahmens (6) Aufnahmeschienen (7) angeordnet sind, an denen von außen nicht sichtbare Verbindungseinrichtungen (5) lösbar befestigt sind, an denen die rechtwinklig zur Wand angeordneten Trägerelemente (4), mittels einer Klemmverbindung befestigt werden können, und wobei die senkrechten Schenkel des Rahmens (6) und den Rahmen bedeckende Verkleidungeteile (3) mit U-förmigen Abdeckprofilen (2) verdeckt sind, **dadurch gekennzeichnet, dass** die Verbindungseinrichtungen (5) höhenverstellbar angeordnet sind, wobei jede Verbindungseinrichtung (5) eine Klemmeinrichtung zur Befestigung eines der Trägerelemente (4) und eine Führung zur Höhenverstellung der Klemmeinrichtung in der Aufnahmeschiene (7) sowie eine Befestigungseinrichtung (8) zur Befestigung der Verbindungseinrichtung (5) an der Aufnahmeschiene (7) enthält.

2. Wandelement nach Anspruch 1, **dadurch gekennzeichnet, dass** der Rahmen (6) und die Aufnahmeschienen (7) aus Hohlprofilen bestehen.

3. Wandelement nach Anspruch 1 oder 2, **dadurch gekennzeichnet, dass** an mindestens einer Ecke des Rahmens (6) ein Aufnahmewürfel (1) zur nicht sichtbaren Verbindung mit benachbarten Bauteilen angeordnet ist, der ein Einhängeteil (1.4) zum Einhängen und/oder ein Gelenk zur schwenkbaren Befestigung eines der benachbarten Bauteiles aufweist.

4. Wandelement nach Anspruch 3, **dadurch gekennzeichnet, dass** an der Außenseite des Aufnahmewürfels (1) ein Doppelgelenkhebel (1.3) angeordnet ist.

5. Wandelement nach Anspruch 4, **dadurch gekennzeichnet, dass** der Doppelgelenkhebel (1.3) mit einem Zwischenteil (12) in einem benachbarten Anschlussteil (11) verbindbar ist, in dem sich ein längsverschiebliches Gleitelement (13) befindet, welches mittels einer Druckfeder (14) an den Aufnahmewürfel (1) gedrückt werden kann.

6. Wandelement nach Anspruch 5, **dadurch gekennzeichnet, dass** zwischen dem Aufnahmewürfel (1) und dem Zwischenteil (12) eine Rast aus federnd ineinander greifenden, angepassten Gegenstücken angeordnet werden kann.

7. Wandelement nach einem der Ansprüche 3 bis 6, **dadurch gekennzeichnet, dass** in einem der benachbarten Bauteile ein Halteteil (15) angeordnet ist, an dem ein anschlussteilseitiger Aufnahmestift (16.1) befestigt ist, und am Aufnahmewürfel (1) ein wandseitiger Aufnahmestift (16.2) angeordnet ist und dass die beiden Aufnahmestifte (16.1, 16.2) mit einem elastischen Zugelement (17) verbindbar ist.

## Claims

1. Wall unit, with a base frame composed of a circumferential frame (6), which vertical wall areas with laminar facing elements (3) and horizontal carrier elements (4) are attached to, whereby retainer tracks (7), which connection arrangements (5), that are invisible from outside, are detachably mounted to, are attached to the frames (6) inner areas and whereby the carrier elements (4) arranged perpendicularly to the wall can be mounted by means of a clamp-connection to the connection arrangements (5) and whereby the vertical blades of the frame (6) and facing elements (3) covering the frame (6) are hidden by U-shaped cover profiles (2), **characterized in, that** the connection arrangements (5) are arranged adjustably in height, whereby every connection arrangement (5) contains one clamping unit for mounting one of the carrier elements (4) and one guiding for the height adjustment of the clamping unit in the retainer track (7) and one fixing facilities (8) for mounting the connection arrangement (5) to the retainer track (7).

2. Wall unit according to claim 1, **characterized in, that** the frame (6) and the retainer tracks (7) consist of hollow sections.

3. Wall unit according to claim 1 or 2, **characterized in, that** at at least one corner of the frame (6) a retainer cube (1) for invisibly connecting to adjacent component parts is arranged, whereby the retainer cube (1) exhibits a hook-in part (1.4) for hooking in and/or a joint for slewably mounting one of the adjacent component parts.

4. Wall unit according to claim 3, **characterized in, that** a double joint lever (1.3) is arranged to the exterior of the retainer cube (1).

5. Wall unit according to claim 4, **characterized in, that** the double joint lever (1.3) is connectable to an interface (12) in an adjacent adapter (11), which houses a longitudinally relocatable slide element (13), which can be borne against the retainer cube (1) by means of a pressure spring (14).

6. Wall unit according to claim 5, **characterized in, that** a snap-on connection consisting of elastically interlocking, matching parts can be arranged between the retainer cube (1) and the interface (12).

7. Wall unit according to one of the claims 3 to 6, **characterized in, that** a fastener (15), which an adapter-sided retainer pin (16.1) is connected to, is arranged in one of the adjacent component parts and that a wall-sided retainer pin (16.2) is arranged at the retainer cube (1) and that both retainer pins (16.1, 16.2) are connectable to an elastic drag element (17).

## Revendications

1. Elément de paroi, avec un bâti de base formé d'un cadre (6) périphérique, sur lequel sont disposées des surfaces de paroi verticales avec des éléments d'habillage (3) en nappe et des éléments porteurs (4) horizontaux, des rails de logement (7) étant disposés sur les surfaces intérieures du cadre (6), contre lesquels des dispositifs de jonction (5) amovibles et non visibles de l'extérieur sont fixés, sur lesquels les éléments porteurs (4) disposés en équerre sur la paroi peuvent être fixés par serrage, les côtés verticaux du cadre (6) et les éléments d'habillage (3) recouvrant le cadre étant couverts par des profilés de couverture (2) en U, **caractérisé en ce que** les dispositifs de jonction (5) sont réglables en hauteur, chaque dispositif de jonction (5) comprenant un dispositif de serrage pour la fixation d'un des éléments porteurs (4) et une glissière pour le réglage en hauteur du dispositif de serrage dans le rail de logement (7), ainsi qu'un dispositif de fixation (8) pour la fixation du dispositif de jonction (5) sur le rail de logement (7).

2. Elément de paroi selon la revendication 1, **caractérisé en ce que** le cadre (6) et les rails de logement (7) sont formés de profilés creux.

3. Elément de paroi selon la revendication 1 ou 2, **caractérisé en ce qu'**un cube de logement (1) est disposé dans un angle au moins du cadre (6), pour un raccord invisible avec des composants adjacents, lequel comporte une pièce d'accrochage (1.4) pour l'accrochage, et/ou une articulation pour la fixation pivotante d'un des composants adjacents.

4. Elément de paroi selon la revendication 3, **caractérisé en ce qu'**un levier à double articulation (1.3) est disposé sur la face extérieure du cube de logement (1).

5. Elément de paroi selon la revendication 4, **caractérisé en ce que** le levier à double articulation (1.3) peut être relié à une pièce intercalaire (12) dans une pièce de raccordement (11) adjacente où se trouve un élément coulissant (13) déplaçable en longueur, lequel peut être serré contre le cube de logement (1) par un ressort de pression (14).

6. Elément de paroi selon la revendication 5, **caractérisé en ce qu'**un enclenchement de pièces complémentaires ajustées s'engageant l'une dans l'autre sous l'effet d'un ressort peut être disposé entre le cube de logement (1) et la pièce intercalaire (12).

7. Elément de paroi selon l'une des revendications 3 à 6, **caractérisé en ce qu'**une pièce de maintien (15) est disposée dans un des composants adjacents, sur laquelle est fixée une broche de logement (16.1) située du côté de la pièce de raccordement, **en ce qu'**une broche de logement (16.2) située du côté de la paroi est disposée sur le cube de logement (1), et **en ce que** les deux broches de logement (16.1, 16.2) peuvent être reliés par un élément de traction élastique (17).
